# FASCICULE DE BREVET EUROPEEN

(11) **EP 1 191 984 B1**
(45) Date de publication et mention de la délivrance du brevet: **26.02.2003**
(21) Numéro de dépôt: 00948061.7
(22) Date de dépôt: 28.06.2000
(51) Int. Cl.: A63B 57/00

(54) **TEE A POSITIONS MULTIPLES**
GOLFTEE MIT MEHREREN STELLUNGEN
MULTIPLE-POSITION TEE

(30) Priorité: 01.07.1999 FR 9908454
(43) Date de publication de la demande: 03.04.2002
(73) Titulaire: Seguineau, Xavier, 49000 Angers (FR)
(72) Inventeur: Seguineau, Xavier, 49000 Angers (FR)
(86) Numéro de dépôt international: FR0001813
(87) Numéro de publication internationale: WO01002063

(56) Documents cités:
- US-A- 1 936 625
- US-A- 3 406 977
- US-A- 3 516 664
- US-A- 3 690 676
- US-A- 4 516 780
- US-A- 4 645 208
- US-A- 5 052 689
- US-A- 5 156 403
- PATENT ABSTRACTS OF JAPAN vol. 017, no. 655 (C-1136), 6 décembre 1993 (1993-12-06) & JP 05 212142 A (WANI MOKKO:KK), 24 août 1993 (1993-08-24)

## Description

La présente invention concerne un tee de golf à positions multiples. Le modèle français 96 6197, au nom du Demandeur, et le document US 4 516 780 font connaître un tee à positions multiples comprenant un support enfichable dans le sol, pourvu d'un logement allongé dans lequel s'engage à coulissement la tige d'une tête de tee, des reliefs de blocage complémentaires étant prévus sur la tige et sur la périphérie du logement pour coopérer en vue de définir des positions préférentielles de la tige dans le logement. Dans le document US 3 406 977 la tige porte des rainures circonférentielles qui coopèrent avec des nervures radialement intérieures du logement pour réaliser lesdits reliefs de blocage. Cependant, il s'avère que, compte tenu des plastiques très rigides (polyamide par exemple) utilisés de préférence pour mouler les deux parties du tee, la manipulation, le coulissement et le blocage précis de la tige dans le logement ne sont pas toujours aisés.

Le but de l'invention est de proposer un tee de la même structure générale que celle précédemment mentionnée, mais qui soit d'un emploi plus facile et souple.

L'invention atteint son but grâce à un tee à positions multiples comprenant un support enfichable dans le sol, pourvu d'un logement allongé dans lequel s'engage à coulissement la tige d'une tête de tee, des reliefs de blocage complémentaires étant prévus sur la tige et sur la périphérie du logement pour coopérer en vue de définir des positions préférentielles de la tige dans le logement, caractérisé en ce que ladite périphérie du logement sur laquelle sont formés lesdits reliefs présente des fentes séparant ladite périphérie en dents attachées à une base cylindrique et élastiquement déformables radialement. L'élasticité des dents permet aux dents de s'écarter radialement vers l'extérieur et de revenir appuyer radialement vers l'intérieur lors du coulissement de la tige dans le logement. Il est donc plus aisé de faire coulisser la tige dans le logement. Dans une réalisation préférentielle, la tige comporte des rainures circonférentielles et la partie périphérique du logement forme une nervure dirigée radialement vers l'intérieur. Le tee est avantageusement réalisé par moulage par injection d'une matière plastique telle qu'un polyamide, notamment le "nylon".

L'invention sera mieux comprise grâce à la description suivante, se référant aux dessins annexés sur lesquels :
- la figure 1 est une vue de côté de la tête de tee, avec sa tige rainurée,
- la figure 2 est une vue en coupe longitudinale du support de tee destiné à recevoir la tête de la figure 1.

Le tee de l'invention comprend une tête 1 et un support 10. La tête comporte un plateau 2 de pose de balle, muni d'une cavité 3, disposé à un bout d'une tige cylindrique centrale 4 munie de trois rainures annulaires 5.

Le support 10 comporte une partie allongée pointue 11 enfichable dans le sol qui peut être partiellement creuse pour réduire le poids de plastique moulé. La partie 11 porte à son extrémité supérieure une partie aérienne composée d'un cylindre central 12 et d'une jupe tronconique 13 destinée à reposer sur le sol. Le cylindre central 12 forme un logement cylindrique 14 destiné à recevoir en tout ou partie la tige 4 de la tête 1. Une portion périphérique du logement 14, près de son extrémité supérieure ouverte, porte une nervure semi-torique 15 destinée à coopérer avec les rainures semi-toriques 5 de la tige 4. Conformément à l'invention, le cylindre 12 est divisé en dents 17 par des fentes 16 verticales (on n'en a représenté qu'un petit nombre sur la figure 2, mais on peut prévoir avantageusement 6 ou 8 fentes diamétrales). Les dents 17 sont liées à la base du cylindre 12. Un relief de renforcement semi-torique 18 peut être prévu sur la face externe des dents 17.

## Revendications

1. Tee à positions multiples comprenant un support (10) enfichable dans le sol, pourvu d'un logement allongé (14) dans lequel s'engage à coulissement la tige (4) d'une tête (1) de tee, des reliefs de blocage complémentaires (5, 15) étant prévus sur la tige (4) et sur la périphérie du logement (14) pour coopérer en vue de définir des positions préférentielles d'insertion de la tige (4) dans le logement (14), le support (10) et la tête (1) étant réalisés dans une matière plastique telle qu'un polyamide, **caractérisé en ce que** ladite périphérie du logement (14) sur laquelle sont formés lesdits reliefs (15) présente des fentes (16) séparant ladite périphérie en dents (17) attachées à une base cylindrique et élastiquement déformables radialement.

2. Tee selon la revendication 1, **caractérisé en ce que** la tige comporte des rainures circonférentielles (5) et la partie périphérique du logement forme une nervure (15) dirigée radialement vers l'intérieur.

3. Tee selon l'une quelconque des revendications 1 ou 2, **caractérisé en ce qu'**il est réalisé en matière plastique moulée.

## Patentansprüche

1. Mehrfach verstellbares Tee mit einem Stift (10), der sich in die Erde drücken lässt und mit einer länglichen Box (14) versehen ist, in die der Schaft (4) eines Tee-Kopfes (1) einrastet, wobei zur Ergänzung hemmende Vorsprünge (5, 15) an Schaft (4) und Umwandung der Box (14) vorgesehen sind, die bei der Festlegung der bevorzugten Einschubstellungen des Schaftes (4) in der Box (14) mitwirken sollen; dabei sind sowohl der Stift (10) als auch der Kopf (1) aus einem Kunststoff, z.B. einem Polyamid, gefertigt. Der Stift ist **dadurch gekennzeichnet, dass** die genannte Umwandung der Box (14), an der sich die genannten Vorsprünge (15) abzeichnen, Spalten (16) aulweist, durch die die genannte Umwandung in Zinken (17) aufgeteilt wird, die an einer Zylinderbasis sitzen und sich radial elastisch biegen lassen.

2. Tee nach Anspruch 1, **dadurch gekennzeichnet, dass** der Schaft periphere Nuten (5) aufweist und die Umwandung der Box eine Rippe (15) bildet, die radial nach innen gekehrt ist.

3. Tee nach einem beliebigen Anspruch 1 oder 2 , **dadurch gekennzeichnet, dass** es sich um einen Kunststoffabguss handelt.

## Claims

1. A multiple-position tee comprising a peg (10) which can be pitched into the ground, provided with an elongated housing (14) into which the shaft (4) of a tee head (1) can slide, complementary blocking reliefs (5, 15) being provided on the shaft (4) and on the periphery of the housing (14) to cooperate in order to define preferential positions for the insertion of the shaft (4) in the housing (14), with the support (10) and the head (1) being made in a plastic material such as a polyamide, **characterized in that** the said periphery of the housing (14) on which the said reliefs (15) are shaped is provided with slits (16) dividing the said periphery into teeth (17) attached to a cylindrical base elastically deformable radially.

2. A tee according to claim 1, **characterized in that** the shaft comprises circumferential grooves (5) and the peripheral part of the housing forms a rib (15) radially oriented towards the inside.

3. A tee according to any of claims 1 or 2, **characterized in that** it is made in molded plastic.
